# EUROPÄISCHE PATENTSCHRIFT

(11) **EP 0 811 306 B1**
(45) Veröffentlichungstag und Bekanntmachung des Hinweises auf die Patenterteilung: **17.10.2001**
(21) Anmeldenummer: 96945836.3
(22) Anmeldetag: 28.10.1996
(51) Int. Cl.: H05B 41/38, H05B 41/04

(54) **ZÜNDVORRICHTUNG FÜR EINE HOCHDRUCK-GASENTLADUNGSLAMPE**
STARTER FOR A HIGH-PRESSURE GAS-DISCHARGE LAMP
CIRCUIT D'AMOR AGE POUR LAMPE A DECHARGE A HAUTE PRESSION

(30) Priorität: 01.12.1995 DE 19544838
(43) Veröffentlichungstag der Anmeldung: 10.12.1997
(73) Patentinhaber: ROBERT BOSCH GMBH, 70442 Stuttgart (DE)
(72) Erfinder: DREWS, Ulrich, D-71701 Schwieberdingen (DE); ROTHFUSS, Bernd, D-75328 Schoemberg (DE); KIENZLER, Thomas, D-72762 Reutlingen (DE)
(86) Internationale Anmeldenummer: DE9602047
(87) Internationale Veröffentlichungsnummer: WO9721329

(56) Entgegenhaltungen:
- EP-A- 0 450 831
- EP-A- 0 485 866
- GB-A- 2 094 573
- US-A- 5 426 346

## Beschreibung

### Stand der Technik

Die Erfindung geht aus von einer Zündvorrichtung für eine Hochdruck-Gasentladungslampe, insbesondere für den Einsatz in Scheinwerfern von Kraftfahrzeugen, der im Oberbegriff des Anspruchs 1 definierten Gattung.

Bei einer bekannten Zündvorrichtung dieser Art wie sie in der DE 40 17 415 C2 beschrieben ist, ist ein Zündtransformator vorgesehen, dessen Primärwicklung eine Spannung zugeführt wird. Die Sekundärwicklung transformiert diese Spannung auf diejenige Spannung hoch, die zum Zünden der Lampe notwendig ist.
Auf der Primärseite ist ein Kondensator parallel zu der Reihenschaltung der Primärwicklung und eines steuerbaren Schalters, der beispielsweise durch einen Thyristor gebildet wird, angeordnet. Dieser Kondensator wird zum Zünden auf eine zu diesem Zeitpunkt dann anliegende und wirksame Spannung aufgeladen. Bei Erreichen einer bestimmten Spannung wird der steuerbare Schalter durchgeschaltet und der Kondensator zur Abgabe des Zündimpulses entladen.

Bei dieser bekannten Zündvorrichtung ist die gesamte Zündenergie und die in der kritischen Phase der Überleitung der Hochdruck-Gasentladungslampe vom Zünd- in den Brennbetrieb notwendige Energie von einem einzigen Kondensator aufzubringen. Dieser muß zum einem daher auf ein sehr hohes Spannungsniveau aufladbar sein und zum anderen die notwendige Kapazität aufweisen. Dies macht ein teures und aufwendiges Bauteil nötig, welches außerdem erheblichen Raumbedarf erfordert.

### Vorteile der Erfindung

Die erfindungsgemäße Zündvorrichtung für eine Hochdruck-Gasentladungslampe mit den kennzeichnenden Merkmalen des Anspruchs 1 hat demgegenüber den Vorteil der Verbesserung des Übernahmeverhaltens, da im kritischen Bereich der Übernahme der Hochdruck-Gasentladungslampe vom Zündbetrieb in den Brennbetrieb Energie nachgeschoben werden kann. In vorteilhafter Weise erfolgt dies so, daß durch die erfindungsgemäß gestaffelte Kondensatorentladung nicht die gesamte Zündenergie auf hohem Spannungsniveau zur Verfügung gestellt werden muß. Dadurch ist eine ökonomische Raumausnutzung möglich bei Verwendung von preiswerteren und kleineren Bauelementen. Dies führt sowohl zu Platz- als auch zu Kostenersparnissen.

Dies wird gemäß der Erfindung prinzipiell dadurch erreicht, daß parallel zum Kondensator ein zweiter Kondensator in Reihe mit einer Diode vorgesehen ist, daß dieser zweite Kondensator auf eine geringere Spannung aufladbar ist als der erste Kondensator, und daß dieser zweite Kondensator dann über die entsprechend gepolte Diode und den durchgeschalteten steuerbaren Schalter in die Primärwicklung entladen wird, wenn seine Spannung größer geworden ist, als die des ersten Kondensators bei dessen Entladung.

In zweckmäßiger Ausgestaltung der Erfindung ist die Kapazität des zweiten Kondensators etwa 2- bis 5-fach so groß wie die Kapazität des ersten Kondensators.

In vorteilhafter Weiterbildung der Erfindung ist die den ersten Kondensator aufladende Spannung größer, vorzugsweise ca. 2- bis 5-fach so groß, als die den zweiten Kondensator aufladende Spannung.

Die Erfindung läßt sich in zwei besonders vorteilhaften Ausgestaltungen realisieren. Die eine besteht darin, daß der erste Kondensator von einer separat zugeführten Spannung aufladbar ist. Man kann dies auch als das 3-Leiterkonzept bezeichnen. Die andere, die als 2-Leiterkonzept zu bezeichnen ist, besteht darin, daß der zweite Kondensator von einer intern gewonnenen Spannung aufladbar ist, welche vorzugsweise um die Spannungsdifferenz einer Z-Diode geringer ist als diejenige Spannung, mit welcher der erste Kondensator aufladbar ist.

In weiterer vorteilhafter Ausgestaltung der Erfindung ist vorgesehen, daß in Reihe mit den beiden Kondensatoren Widerstände vorgesehen sind, mit deren Hilfe die Zeitkonstanten der Aufladung der Kondensatoren unter Beachtung der erforderlichen Energie, die zur Zündung der Hochdruck-Gasentladungslampe und zu deren Überleitung in den Brennbetrieb notwendig ist, so wählbar sind, daß am zweiten Kondensator dann die gewünschte Spannung erreicht ist, wenn der steuerbare Schalter schließt.

In zweckmäßiger Ausgestaltung der Erfindung ist der steuerbare Schalter eine Funkenstrecke, welche bei Erreichen einer bestimmten Spannung durchschaltet.

Zum Schutz der die Zündschaltung versorgenden Spannungsversorgung gegen Spannungsstöße sowie zum Schließen des Zündstrompfades, ist in weiterer vorteilhafter Ausgestaltung der Erfindung zwischen den Eingangsklemmen der Zündvorrichtung ein Spannungsbegrenzungselement, z. B. ein Varistor, vorgesehen.

### Zeichnung

Die Erfindung ist anhand mehrerer in der Zeichnung dargestellter Ausführungsbeispiele in der nachfolgenden Beschreibung näher erläutert. Es zeigen:
- Fig. 1: ein erstes Ausführungsbeispiel der erfindungsgemäß gestalteten Zündvorrichtung nach dem 3-Leiterkonzept, und
- Fig. 2: ein zweites Ausführungsbeispiel der erfindungsgemäß gestalteten Zündvorrichtung nach dem 2-Leiterkonzept.

### Beschreibung der Ausführungsbeispiele

In Fig. 1 ist ein erstes Ausführungsbeispiel der erfindungsgemäß gestalteten Zündvorrichtung dargestellt, das nach dem sogenannten 3-Leiterkonzept aufgebaut ist. Eine Hochdruck-Gasentladungslampe 10 ist auf einer Seite über eine Sekundärwicklung 16 eines Zündtransfomators 14 mit einer ersten Anschlußleitung 11 einer nicht näher dargestellten Stromversorgungsschaltung verbunden. Die Hochdruck-Gasentladungslampe 10 ist auf ihrer zweiten Seite mit einer zweiten Anschlußleitung 12 der Stromversorgungsschaltung verbunden. Zwischen den Anschlußleitungen 11 und 12 liegt eine erste Spannung U₁ an. Eine dritte Anschlußleitung 13 liefert eine weitere Spannung U₂ zwischen den Anschlüssen 11 und 13. Über diese drei Anschlußleitungen wird die Hochdruck-Gasentladungslampe 10 sowohl mit Brenn- als auch mit Zündenergie versorgt.

Die Zündenergie wird von der erfindungsgemäß gestalteten Zündvorrichtung mit Hilfe eines Impulses aufgebracht. Dazu ist der Zündtransformator 14 mit einer Primärwicklung 15 und der Sekundärwicklung 16, die eng miteinander gekoppelt sind, versehen. In Reihe mit der Primärwicklung 15 ist eine Funkenstrecke 17 als ein preiswerter steuerbarer Schalter vorgesehen, die bei Erreichen der Durchbruchsspannung schlagartig leitend wird, den Zündimpuls somit generiert und den Stromfluß durch die Primärwicklung 15 ermöglicht. Parallel zu der Reihenschaltung von Primärwicklung 15 und Funkenstrecke 17 ist ein erster Kondensator 18 angeordnet. Dieser erste Kondensator 18 liegt in Reihe mit einem Widerstand 20 zwischen den Anschlußleitungen 11 und 13 und wird somit von der Spannung U₂ aufgeladen. Parallel zu dem ersten Kondensator 18 ist die Reihenschaltung eines zweiten Kondensators 19 und einer Diode 22 vorgesehen. Der Verbindungspunkt von Kondensator 19 und Diode 22 ist über einen Widerstand 21 mit der Anschlußleitung 12 verbunden. Dieser zweite Kondensator 19 liegt also in Reihe mit dem Widerstand 21 zwischen den Anschlußleitungen 11 und 12 und wird somit von der Spannung U₁ aufgeladen. Die Diode 22 ist so gepolt, daß ihre Anode an den Verbindungspunkt des zweiten Kondensators 19 und des Widerstands 21 angeschlossen ist, und daß ihre Kathode mit dem Verbindungspunkt des ersten Kondensators 18 und dem Widerstand 20, sowie dem einen Anschluß der Funkenstrecke 17, verbunden ist. Zum Schutz der nicht dargestellten Stromversorgungsschaltung vor Spannungsstößen vom Zündtransformator 14 und zum Schließen des Zündstrompfades der Hochdruck-Gasentladungslampe 10 ist zwischen den Anschlußleitungen 11 und 12 ein Varistor 23 angeordnet.

Die Wirkungsweise der vorstehend beschriebenen Ausführungsform der erfindungsgemäß gestalteten Zündvorrichtung ist folgende. Über die an der Anschlußleitung 13 anstehende Spannung U₂, die nur während der Zündung gebraucht wird und daher als Hilfsspannung bezeichnet werden kann, wird der erste Kondensator 18 über den Widerstand 20 bis zum Durchschlag der Funkenstrecke 17 aufgeladen. Gleichzeitig lädt die zwischen den Anschlußleitungen 11 und 12 anstehende Spannung U₁, welche die Übernahmespannung und später die Brennspannung der Hochdruck-Gasentladungslampe 10 liefert, über den Widerstand 21 den zweiten Kondensator 19 auf. In dieser Phase ist die Spannung U₂ immer größer als die Spannung U₁. Ein vorteilhaftes Verhältnis für die Spannungen sieht vor, daß U₂ ca. 2- bis 5-fach so groß ist wie die Spannung U₁. Dadurch ist die Diode 22 gesperrt. Die Zeitkonstanten für die Aufladung der Kondensatoren, T1 = R₂₀ * C₁₈ für den ersten Kondensator 18, und T2 = R₂₁ * C₁₉ für den zweiten Kondensator 19, werden durch geeignete Auswahl der Widerstände 20 und 21 so gewählt, daß die gewünschte Spannung U_{C2} am zweiten Kondensator 19 erreicht ist, wenn die Funkenstrecke 17 durchschaltet. Bei der Wahl der Zeitkonstanten wird die vorher erfolgte Dimensionierung der Kondensatoren, die aus der Energiebetrachtung vorgenommen wird, beachtet. Weiterhin ist es zweckmäßig, die Kapazität des zweiten Kondensators 19 etwa 2- bis 5-fach so groß wie die Kapazität des ersten Kondensators 18 zu wählen.

Beim Durchschlag der Funkenstrecke 17 erfolgt ein Stromfluß im Primärkreis, bestehend aus dem ersten Kondensator 18, der Primärwicklung 15 und der Funkenstrecke 17. Dieser Stromfluß erzeugt gemäß dem Übersetzungsverhältnis des Zündtransformators 14 eine Spannung in der Sekundärwicklung 16, die zum Durchschlag in der Hochdruck-Gasentladungslampe 10 führt. Nach diesem Durchschlag muß dafür gesorgt werden, daß der Lichtbogen in der Hochdruck-Gasentladungslampe 10 stabilisiert wird. Dazu muß Energie nachgeliefert werden. Dies erfolgt erfindungsgemäß besonders dadurch, daß dann, wenn die Spannung U_{C1} am ersten Kondensator den Wert U_{C2} am zweiten Kondensator 19 unterschreitet, auch die im zweiten Kondensator 19 gespeicherte Energie, zusätzlich zu der im ersten Kondensator 18 gespeicherten Energie, zur Verfügung steht und über Primärwicklung 15, hochtransformiert mittels der Sekundärwicklung 16, gleichzeitig und dann gemeinsam an die Hochdruck-Gasentladungslampe 10 abgegeben wird. Die nach dem Durchschlag der Hochdruck-Gasentladungslampe 10 beim Übergang von der Zündung des Lichtbogens in den Brennbetrieb notwendige Energie wird also erfindungsgemäß durch die gestaffelte Kondensatorentladung auf wesentlich niedrigerem Spannungsniveau nachgeschoben.

In Fig. 2 ist ein zweites Ausführungsbeispiel der erfindungsgemäß gestalteten Zündvorrichtung dargestellt, das nach dem sogenannten 2-Leiterkonzept aufgebaut ist. Eine Hochdruck-Gasentladungslampe 210 ist auf einer Seite über eine Sekundärwicklung 216 eines Zündtransfomators 214 mit einer ersten Anschlußleitung 211 einer nicht näher dargestellten Stromversorgungsschaltung verbunden. Die Hochdruck-Gasentladungslampe 210 ist auf ihrer zweiten Seite mit einer zweiten Anschlußleitung 212 der Stromversorgungsschaltung verbunden. Zwischen den Anschlußleitungen 211 und 212 liegt eine Spannung U₁ an. Über diese beiden Anschlußleitungen wird die Hochdruck-Gasentladungslampe 210 sowohl mit Brenn- als auch mit Zündenergie versorgt.

Die Zündenergie wird von der erfindungsgemäß gestalteten Zündvorrichtung mit Hilfe eines Impulses aufgebracht. Dazu ist der Zündtransformator 214 mit einer Primärwicklung 215 und der Sekundärwicklung 216, die eng miteinander gekoppelt sind, versehen. In Reihe mit der Primärwicklung 215 ist eine Funkenstrecke 217 als ein steuerbarer Schalter vorgesehen, der bei Erreichen der Durchbruchsspannung schlagartig leitend wird, den Zündimpuls somit generiert und den Stromfluß durch die Primärwicklung 215 ermöglicht. Parallel zu der Reihenschaltung von Primärwicklung 215 und Funkenstrecke 217 ist ein erster Kondensator 218 angeordnet. Dieser erste Kondensator 218 liegt in Reihe mit einem Widerstand 220 zwischen den Anschlußleitungen 211 und 212 und wird somit von der Spannung U₁ aufgeladen. Parallel zu dem ersten Kondensator 218 ist die Reihenschaltung eines zweiten Kondensators 219 und einer Diode 222 vorgesehen. Der Verbindungspunkt von Kondensator 219 und Diode 222 ist über die Reihenschaltung eines Widerstands 224 und einer Z-Diode 225 sowie des Widerstandes 220 mit der Anschlußleitung 212 verbunden. Am Verbindungspunkt dieses zweiten Kondensators 219 mit der Diode 222 liegt also eine intern erzeugte Spannung U₂ an, die um die Spannung der Z-Diode 225 niedriger ist als die Spannung U₁. Die Diode 222 ist so gepolt, daß ihre Anode an den Verbindungspunkt des zweiten Kondensators 219 und des Widerstands 224 angeschlossen ist, und daß ihre Kathode mit dem Verbindungspunkt des ersten Kondensators 218 und dem Widerstand 220, sowie dem einen Anschluß der Funkenstrecke 217, verbunden ist. Zum Schutz der nicht dargestellten Stromversorgungsschaltung vor Spannungsstößen vom Zündtransformator 214 und zum Schließen des Zündstrompfades der Hochdruck-Gasentladungslampe 210 ist zwischen den Anschlußleitungen 211 und 212 ein Spannungsbegrenzungselement 223, z. B. ein Varistor, angeordnet.

Die Wirkungsweise der vorstehend beschriebenen zweiten Ausführungsform der erfindungsgemäß gestalteten Zündvorrichtung ist folgende, wobei nur die von der ersten Ausführungsform abweichende hier beschrieben wird. Die Ladung des zweiten Kondensators 219 auf das Spannungsniveau U_{C2} erfolgt mit Hilfe eines Teiles der Spannung U₁, die intern erzeugte Spannung U₂. Diese entsteht durch Subtraktion der Durchbruchsspannung der Zenerdiode 225 von der Spannung U₁. Die Zeitkonstante für den ersten Kondensator 218, T1 = R₂₂₀ * C₂₁₈, und die Zeitkonstante für den zweiten Kondensator 219, T2 = C₂₁₉ * (R₂₂₀ + R₂₂₄), werden durch geeignete Auswahl der Widerstände 220, und 224 so gewählt, daß die gewünschte Spannung U_{C2} am zweiten Kondensator 219 erreicht ist, wenn die Funkenstrecke 217 durchschaltet. Bei der Wahl der Zeitkonstanten wird die vorher erfolgte Dimensionierung der Kondensatoren 218 und 219, die aus der Energiebetrachtung vorgenommen wird, beachtet. Weiterhin ist es zweckmäßig, die Kapazität des zweiten Kondensators 219 etwa 2- bis 5-fach so groß wie die Kapazität des ersten Kondensators 218 zu wählen. Der Wert des Widerstands 224 kann unter Umständen auch Null sein.

Die weitere Wirkungsweise dieser Ausführungsform nach dem 2-Leiterkonzept ist gleich derjenigen, die im Zusammenhang mit der Ausführungsform gemäß Fig. 1 erläutert wurde.

In vorteilhafter Weise muß bei der erfindungsgemäßen Zündvorrichtung nicht die gesamte Zündenergie auf hohem Spannungsniveau zur Verfügung gestellt werden. Die gestaffelte Kondensatorentladung macht eine ökonomische Raumausnutzung möglich. Weiterhin ist die Verwendung kostengünstigerer Kondensatoren ermöglicht sowie eine Verbesserung des Übernahmeverhaltens erzielt. Im kritischen Bereich der Übernahme der Hochdruck-Gasentladungslampe vom Zünd- in den Brennbetrieb kann genügend Energie auf niedrigem Spannungsniveau nachgeschoben werden.

## Patentansprüche

1. Zündvorrichtung für eine Hochdruck-Gasentladungslampe (10, 210), insbesondere für den Einsatz in Scheinwerfern von Kraftfahrzeugen, mit einem Zündtransformator (14, 214), dessen Primärwicklung (15, 215) eine Spannung zuführbar ist, dessen Sekundärwicklung (16, 216) mit dem hochtransformierten Wert der Spannung die Hochdruck-Gasentladungslampe (10, 210) zündet, wobei auf der Primärseite ein Kondensator (18, 218) parallel zur Reihenschaltung der Primärwicklung (15, 215) und eines steuerbaren Schalters (17, 217) vorgesehen ist, bei Einschaltung der Versorgungsspannung (U₁) der Kondensator (18, 218) geladen wird, und der Kondensator (18, 218) bei Erreichen einer bestimmten Spannung durch das Durchschalten des steuerbaren Schalters (17, 217) zur Abgabe der Spannung entladen wird, **dadurch gekennzeichnet, daß** parallel zum Kondensator (18, 218) ein zweiter Kondensator (19, 219) in Reihe mit einer Diode (22, 222) vorgesehen ist, daß dieser zweite Kondensator (19, 219) auf eine geringere Spannung aufladbar ist als der erste Kondensator (18, 218), und **daß** dieser zweite Kondensator (19, 219) dann über die entsprechend gepolte Diode (22, 222) und den durchgeschalteten steuerbaren Schalter (17, 217) in die Primärwicklung (15, 215) entladen wird, wenn seine Spannung (U_{C2}) größer geworden ist, als die (U_{C1}) des ersten Kondensators (18, 218) bei dessen Entladung.

2. Zündvorrichtung nach Anspruch 1, **dadurch gekennzeichnet, daß** die Kapazität des zweiten Kondensators (19, 219) etwa 2- bis 5-fach so groß ist wie die Kapazität des ersten Kondensators (18, 218).

3. Zündvorrichtung nach Anspruch 1 oder 2, **dadurch gekennzeichnet, daß** die den ersten Kondensator (18, 218) aufladende Spannung (U₂ in Fig. 1, U₁ in Fig. 2), größer ist, vorzugsweise ca. 2- bis 5-fach so groß, als die den zweiten Kondensator (19, 219) aufladende Spannung (U₁ in Fig. 1, U₂ in Fig. 2).

4. Zündvorrichtung nach einem der Ansprüche 1 bis 3, **dadurch gekennzeichnet, daß** der erste Kondensator (18) von einer separat (13) zugeführten Spannung (U₂) aufladbar ist.

5. Zündvorrichtung nach einem der Ansprüche 1 bis 3, **dadurch gekennzeichnet, daß** der zweite Kondensator (219) von einer intern gewonnenen Spannung (U₂ in Fig. 2) aufladbar ist, welche vorzugsweise um die Spannungsdifferenz einer Z-Diode (225) geringer ist als diejenige Spannung (U₁), mit welcher der erste Kondensator (218) aufladbar ist.

6. Zündvorrichtung nach einem der vorigen Ansprüche, **dadurch gekennzeichnet, daß** in Reihe mit den beiden Kondensatoren (18, 19; 218, 219) Widerstände (20, 21; 220, 224 und 220) vorgesehen sind, mit deren Hilfe die Zeitkonstanten der Aufladung der Kondensatoren (18, 19; 218, 219) unter Beachtung der erforderlichen Energie, die zur Zündung der Hochdruck- Gasentladungslampe (10, 210) und zu deren Überleitung in den Brennbetrieb notwendig ist, so wählbar sind, **daß** am zweiten Kondensator (19, 219) dann die gewünschte Spannung erreicht ist, wenn der steuerbare Schalter (17, 217) schließt.

7. Zündvorrichtung nach einem der vorigen Ansprüche, **dadurch gekennzeichnet, daß** der steuerbare Schalter (17, 217) eine Funkenstrecke ist, welche bei Erreichen einer bestimmten Spannung durchschaltet.

8. Zündvorrichtung nach einem der vorigen Ansprüche, **dadurch gekennzeichnet, daß** zwischen den Eingangsklemmen (11, 12; 211, 212) der Zündvorrichtung ein Spannungsbegrenzungselement (23; 223), insbesondere ein Varistor, zum Schließen des Zündstrompfades vorgesehen ist.

## Claims

1. Starting device for a high-pressure gas discharge lamp (10, 210), in particular for use in motor vehicle headlights, having a starting transformer (14, 214), whose primary winding (15, 215) can be fed a voltage and whose secondary winding (16, 216) starts the high-pressure gas discharge lamp (10, 210) with the stepped-up value of the voltage, wherein a capacitor (18, 218) is provided on the primary side in parallel with the series circuit of the primary winding (15, 215) and a controllable switch (17, 217), the capacitor (18, 218) is charged when the supply voltage (U₁) is switched on and, when a specific voltage is reached, the capacitor (18, 218) is discharged by switching through the controllable switch (17, 217) in order to output the voltage, **characterized in that** a second capacitor (19, 219) is provided in parallel with the capacitor (18, 218) and in series with a diode (22, 222), **in that** this second capacitor (19, 219) can be charged to a lower voltage than the first capacitor (18, 218), and **in that** this second capacitor (19, 219) is discharged into the primary winding (15, 215) via the appropriately polarized diode (22, 222) and the switched-through controllable switch (17, 217) whenever its voltage (U_{C2}) has become higher than the (U_{C1}) of the first capacitor (18, 218) when the latter is discharged.

2. Starting device according to Claim 1, **characterized in that** the capacitance of the second capacitor (19, 219) is approximately 2 to 5 times as large as the capacitance of the first capacitor (18, 218).

3. Starting device according to Claim 1 or 2,
**characterized in that** the voltage (U₂ in Figure 1, U₁ in Figure 2) which charges the first capacitor (18, 218) is higher than, preferably approximately 2 to 5 times as high as, the voltage (U₁ in Figure 1, U₂ in Figure 2) which charges the second capacitor (19, 219).

4. Starting device according to one of Claims 1 to 3, **characterized in that** the first capacitor (18) can be charged by a separately (13) fed voltage (U₂).

5. Starting device according to one of Claims 1 to 3, **characterized in that** the second capacitor (219) can be charged by an internally obtained voltage (U₂ in Figure 2) which is preferably smaller by the voltage difference of a Z diode (225) than the voltage (U₁) with which the first capacitor (218) can be charged.

6. Starting device according to one of the preceding claims, **characterized in that** provided in series with the two capacitors (18, 19; 218, 219) are resistors (20, 21; 220, 224 and 220) with the aid of which the time constants of the charging of the capacitors (18, 19; 218, 219) can be selected, taking account of the required energy necessary for starting the high-pressure gas discharge lamp (10, 210) and for transferring the latter into operating mode, such that the desired voltage is reached at the second capacitor (19, 219) whenever the controllable switch (17, 217) closes.

7. Starting device according to one of the preceding claims, **characterized in that** the controllable switch (17, 217) is a spark gap which switches through when is its specific voltage is reached.

8. Starting device according to one of the preceding claims, **characterized in that** a voltage limiting element (23; 223), in particular a varistor, is provided between the input terminals (11, 12; 211, 212) in order to close the starting current path.

## Revendications

1. Circuit d'amorçage pour lampe à décharge gazeuse à haute tension (10, 210), en particulier pour utilisation dans des projecteurs de véhicules automobiles, dans lequel :
• un transformateur d'amorçage (14, 214) a un enroulement primaire (15, 215) auquel peut être appliquée une tension et un enroulement secondaire (16, 216) qui fournit à la lampe à décharge (10, 210), à l'amorçage, la valeur accrue résultant de la transformation de la tension,
• sur le côté primaire, il est prévu un condensateur (18, 218) monté en parallèle à l'enroulement primaire (15, 215) et à un contacteur commandable (17, 217), montés en série,
• on charge le condensateur (18, 218) en le connectant à la tension d'alimentation (U₁), tandis que le condensateur (18, 218), quand une certaine tension est atteinte, est déchargé par la commutation du contacteur commandable (17, 217), pour délivrer sa tension,
**caractérisé en ce qu'**
• en parallèle avec le condensateur (18, 218), un deuxième condensateur (19, 219) est monté en série avec une diode (22, 222), ce deuxième condensateur (19, 219) pouvant être chargé à une tension plus faible que le premier condensateur (18, 218), et
• par l'intermédiaire de la diode (22, 222), polarisée en correspondance, et par commutation du contacteur commandable (17, 217), ce deuxième condensateur (19, 219) est déchargé dans l'enroulement primaire (15, 215) quand sa tension (U_{c2}) est devenue supérieure à la tension (U_{c1}) du premier condensateur (18, 218) lors de sa décharge.

2. Circuit d'amorçage selon la revendication 1,
**caractérisé en ce que**
la capacité du deuxième condensateur (19, 219) est à peu près de 2 à 5 fois supérieure à celle du premier condensateur (18, 218).

3. Circuit d'amorçage selon la revendication 1 ou 2,
**caractérisé en ce que**
la tension chargeant le premier condensateur (18, 218) (U₂ à la figure 1, U₁ à la figure 2) est supérieure, de préférence de 2 à 5 fois environ, à la tension (U₁ à la figure 1, U₂ à la figure 2) chargeant le deuxième condensateur (19, 219).

4. Circuit d'amorçage selon l'une quelconque des revendications 1 à 3,
**caractérisé en ce que**
le premier condensateur (18) peut être chargé par une tension (U₂) amenée en un point séparé (13).

5. Circuit d'amorçage selon l'une quelconque des revendications 1 à 3,
**caractérisé en ce que**
le deuxième condensateur (219) peut être chargé par une tension créée à l'intérieur du circuit (U₂ à la figure 2) et qui est avantageusement inférieure à la tension (U₁) à laquelle peut être chargé le premier condensateur (218), de la différence de tension créée par une diode Zener (225).

6. Circuit d'amorçage selon l'une quelconque des revendications précédentes,
**caractérisé en ce qu'**
il est prévu, en série avec les deux condensateurs (18, 19 ; 218, 219) des résistances (20, 21 ; 220, 224) au moyen desquelles les constantes de temps de décharge des condensateurs (18, 19 ; 218, 219), compte tenu de l'énergie nécessaire pour amorcer la lampe à décharge à haute pression (10, 210) et pour l'amener au fonctionnement en éclairage, peuvent être choisies de manière telle que le deuxième condensateur (19, 219) fournit la tension désirée, quand le contacteur commandable (17, 217) se ferme.

7. Circuit d'amorçage selon l'une quelconque des revendications précédentes,
**caractérisé en ce que**
le contacteur commandable (17, 217) est un éclateur à étincelle qui se déclenche quand est atteinte une certaine tension.

8. Circuit d'amorçage selon l'une quelconque des revendications précédentes,
**caractérisé en ce qu'**
entre les bornes d'entrée (11, 12 ; 211, 212) du circuit d'amorçage, il est prévu un élément limiteur de tension (23 ; 223), en particulier un varistor, pour fermer le circuit de passage du courant d'amorçage.
